# EUROPÄISCHE PATENTSCHRIFT

(11) **EP 1 046 249 B1**
(45) Veröffentlichungstag und Bekanntmachung des Hinweises auf die Patenterteilung: **22.08.2001**
(21) Anmeldenummer: 99900007.8
(22) Anmeldetag: 06.01.1999
(51) Int. Cl.: H04H 9/00

(54) **VERFAHREN ZUR INTERAKTIVEN TELEKOMMUNIKATION**
METHOD FOR INTERACTIVE TELECOMMUNICATION
PROCEDE DE TELECOMMUNICATION INTERACTIVE

(30) Priorität: 09.01.1998 CH 2498
(43) Veröffentlichungstag der Anmeldung: 25.10.2000
(73) Patentinhaber: Swisscom Mobile AG, 3050 Bern (CH)
(72) Erfinder: RITTER, Rudolf, CH-3052 Zollikofen (CH)
(74) Vertreter: BOVARD AG - Patentanwälte
(86) Internationale Anmeldenummer: CH9900006
(87) Internationale Veröffentlichungsnummer: WO9935771

(56) Entgegenhaltungen:
- EP-A- 0 426 542
- WO-A-95/15654
- WO-A-97/40616
- US-A- 5 444 769

## Beschreibung

Die vorliegende Erfindung betrifft ein Telekommunikationsverfahren und ein Empfangssystem zur Durchführung dieses Verfahrens. Die Erfindung betrifft insbesondere ein Telekommunikationverfahren, das in einem Broadcastkanal eingesetzt werden kann.

Die verbreitetsten Broadcastsysteme sind rein monodirektional und weisen daher keinen Rückkanal auf, mit dem der Empfänger Antwortmeldungen an den Aussender senden könnte. Das ist zum Beispiel der Fall in den meisten Radio- und TV-Broadcastsystemen. Wenn der Empfänger, zum Beispiel der Radiozuhörer oder der Fernsehzuschauer, auf eine Sendung oder auf eine Werbung reagieren möchte, muss er daher auf ein anderes Telekommunikationssystem zugreifen, zum Beispiel auf sein Telefon. Wenn zum Beispiel für ein Produkt am Fernsehen geworben wird, muss sich der interessierte Kunde sofort die Adresse oder die Telefonnummer des Produktlieferanten notieren und ihn später manuell anrufen. Der Kunde muss sich dann beim Produktlieferanten selber identifizieren und das Produkt, das ihn interessiert, telefonisch angeben. Dieses Verfahren ist äusserst umständlich und fehleranfäilig. Aus diesem Grund sind die meisten Broadcastsysteme nur bedingt geeignet, um den Empfänger zu Spontaneinkäufen während oder gleich nach einer Werbung zu bewegen. Ausserdem ist es schwierig, TV- oder Radioprogramme zu gestalten, in denen ein sofortiges Feedback der Empfänger benötigt wird.

Es ist ausserdem schon bekannt, programmbegleitende digitale Daten einem Radio- oder Fernsehprogramm hinzuzufügen. Bei den Fernsehsystemen können somit digitale Daten während des vertikalen Rasterintervalls übertragen werden. Eine entsprechende Hardware- und Softwarevorrichtung im Fernseher oder im PC des Empfängers ermöglicht es, diese digitalen Daten zu decodieren, sie auszuwählen und zu speichern oder auf dem Bildschirm des Empfängers anzuzeigen. In den Radiosystemen wird die Übertragung von programmbegleitenden Daten zusätzlich zu den Radioprogrammen vor allem mit den digitalen Radiosystemen DAB (Digital Audio Broadcasting) verwendet. Die DAB- Technologie ermöglicht es auf diese Weise, sowohl Radioprogramme als auch programmbegleitende Dienste (Program Associated Data, PAD) zu übertragen. DAB-Empfänger, die einen Datendecoder und eine entsprechende Anzeige enthalten, werden schon angeboten. Dieser Kanal für programmbegleitende Daten ist leider, wie der Radio- oder TV-Programmkanal, nur monodirektional.

Broadcastkanäle, die über einen Rückkanal verfügen, bei denen . digitale Daten zwischen einem Server und mehreren Empfängern zum Beispiel durch einen Push-Kanal im Internet gesandt werden, sind inzwischen auch bekannt. Je nach Wahl und Interesse des Benutzers können diese digitalen Daten dann im Empfangssystem des Benutzers gespeichert und/oder gefiltert werden. Beispielsweise kann ein komplettes Informationsprogramm an den Benutzer übertragen werden, der dann z.B. entscheidet, nur die Informationen betreffend Sportartikel oder Politik anzuzeigen oder zu speichern. Mit diesen Systemen können die Empfänger passiv ein Programm empfangen und nur dann antworten, wenn sie zum Beispiel mehr Information über ein Thema oder wenn sie ein Produkt bestellen wollen. Es ist aber bekanntlich schwierig, Benutzer zuverlässig im Internet zu identifizieren, so dass dieses Verfahren nur bedingt geeignet ist, um vertrauliche oder sicherheitskritische Daten, wie zum Beispiel Produktbestellungen oder Zahlungsaufträge, an den Sender oder an einen Lieferanten zu übermitteln. Es ist ferner ein Mindestmass an Informatik-Kenntnissen seitens des Benutzers erforderlich, um von einem durch einen Push-Kanal übertragenes Angebot im Mediaprogramm zu profitieren. Der Benutzer muss beispielsweise eine e-mail-Meldung vorbereiten, die seine eigene Identifizierung, eine Beschreibung des zu bestellenden Produktes sowie die Identifizierung des gewählten Lieferanten enthält. Dieses Verfahren ist daher ziemlich langwierig und mühsam. Ausserdem können eventuelle, durch den Benutzer eingebrachte oder durch Probleme mit der Übermittlung im Telekommunikationsnetz auftretende Fehler nicht leicht ausfindig gemacht werden. Daraus resultiert eine gewichtige Prozentzahl von Aufträgen, die nicht ausgeführt werden können, da z.B. die Angaben vom Benutzer unvollständig oder fehlerhaft eingegeben worden sind.

In der Patentanmeldung EP 426 542 A1 wird ein Verfahren für den Fernverkauf über ein Femsehnetz sowie eine Vorrichtung für die Ausführung des Verfahrens beschrieben. Gemäss der in EP 426 542 A1 beschriebenen Lehre werden Femsehempfänger mit Chipkartenlesem ausgerüstet, und von einem Sender empfangene Informationen, die Produkteidentifizierungen enthalten, werden in einer in den Chipkartenleser eingeführten Chipkarte verarbeitet, wobei empfangene Informationen und auf der Chipkarte gespeicherte Benutzerauthentifizierungsdaten miteinander verarbeitet werden, und das Resultat dieser Verarbeitung wird auf eine Befehlseingabe des Fernsehzuschauers auf dem Fernsehbildschirm dargestellt. Um ein Produkt anzufordern kann der Fernsehzuschauer gemäss der in EP 426 542 A1 beschriebenen Lehre das genannte Resultat verzögert, beispielsweise mittels Post oder Telefon, oder unmittelbar, beispielsweise über ein Kabelnetz, an den Sender kommunizieren.

Es ist daher ein Ziel der vorliegenden Erfindung, ein Telekommunikationssystem anzubieten, das die oben erwähnten Nachteile vermeidet.

Erfindungsgemäss wird dieses Ziel mit Hilfe eines Verfahrens und eines Systems erreicht, die die Merkmale der entsprechenden unabhängigen Ansprüche aufweisen, wobei bevorzugte Ausführungsformen ferner in den Nebenansprüchen angeführt sind.

Mit dem erfindungsgemässen System und Verfahren kann der Empfänger Meldungen nicht nur an den Aussender, sondern auch an andere Partner, zum Beispiel an Lieferanten von angepriesenen Produkten, automatisch verfassen und übermitteln.

Die Erfindung wird mit Hilfe der als Beispiel angeführten und in den Figuren dargestellten Beschreibung besser verständlich, wobei:
die Figur 1 eine schematische Ansicht des erfindungsgemässen Systems darstellt;
die Figur 2 eine schematische Ansicht der Struktur der übertragenen Auftragskodes zeigt;
die Figur 3 eine Bildschirmansicht zeigt, die vom erfindungsgemässen JAVA-Applet auf der Anzeige des Empfangssystems des Benutzers erzeugt wird, und
die Figur 4 ein Flussdiagramm, mit den verschiedenen Schritten gezeigt werden, die beim Empfang eines entsprechenden Applets im Empfangssystem ausgeführt werden.

Die Figur 1 zeigt schematisch die Systemkomponenten, die für die Ausführung des erfindungsgemässen Verfahrens eingesetzt werden können. Wir werden jetzt die einzelnen Elemente näher beschreiben :

Mit 1 ist ein Marketing-Online-Studio dargestellt. Hier werden individuelle Auftragsnummern 52 vorbereitet, mit JAVA-Applets 50 (JAVA: geschützte Marken von SUN Microsystems Inc.) verpackt und einem oder mehreren Sendeblocks zugeteilt. Diese Meldungen werden später im Bezug auf Figur 2 näher erläutert.

Im Sendestudio 2 werden die Mediaprogramme vorbereitet und in Sendeblöcke aufgeteilt. Ein Sendeblock kann beispielsweise einer Werbung, einem Musikstück, einem Hörspiel, einem Werbespot, einem Film, einer Webseite, usw. entsprechen. Als Sendestudio kommen beispielsweise ein Radiostudio, ein TV-Studio oder ein Internetanbieter in Frage.

Die ausgesandten Sendeblocks 4 werden in 6 mit den zugeteilten Meldungen 5 verknüpft und durch den Broadcastkanal 7 ausgesandt. Der Broadcastkanal 7 kann je nach Anwendung beispielsweise ein FM-Broadcastnetz, ein TV-Broadcastnetz oder ein Pushkanal im Internet sein. Alternativ können die Sendeblocks 4, zum Beispiel Werbemeldungen, und die entsprechenden Meldungen 5 auch durch ein konventionelles Mobilkommunikationsnetz 8 ausgesandt werden, wie mit dem Pfeil 15 angedeutet.

Das ausgesandte Mediaprogramm wird durch ein Empfangssystem 9 gemäss der Erfindung empfangen. Das Empfangssystem 9 kann zum Beispiel ein Telekommunikationsmobilgerät mit einem integrierten Radioempfänger sein. Der Benutzer kann mit diesem System ganz konventionell durch ein Mobilfunknetz 8, zum Beispiel ein GSM-Netz, telefonieren, oder es auch als klassischen FM-Empfänger benutzen, um beispielsweise Radioprogramme mit den Kopfhörern 95 zu hören. In einer Variante weist das Empfangssystem statt oder zusätzlich zum Radioempfänger einen Fernsehempfänger auf, um Fernsehprogramme auf der Anzeige 90 des Mobilgeräts anzuschauen. Mobilfunkgeräte, die mit einem ausreichenden Bildschirm versehen sind, zum Beispiel für Videotelefon-Anwendungen, sind bekannt und werden schon kommerziell angeboten ; der Fachmann kann problemlos einen TV-Tuner in ein solches Mobil-Visiophongerät integrieren, damit mit diesem System auch femgesehen werden kann. Die Mobilfunkfunktionen und die Radio- oder TV-Funktionen lassen sich einzeln oder kombiniert betreiben. Beim Einzelbetrieb kann der Radio- oder TV-Empfänger wie ein klassisches Einzelgerät betrieben werden. Im Kombibetrieb ist der Radio-FM oder der TV-Empfänger operativ und die Mobilfunkkomponente im Stand-by oder im Kommunikations-Modus. Durch eine spezielle Taste 92 kann der Benutzer beim Empfangen einer interessanten Meldung die Ausführung des Applets 5 und die auf Figur 3 gezeigte Bildschirmdarstellung aktivieren.

Das Empfangssystem 9 kann auch aus einem Radio und/oder TV-Empfänger mit im Gehäuse integrierten zusätzlichen Mobilfunkkommunikationskomponenten bestehen. Ebenso ist es möglich, die Mobilfunkkomponenten in einer Fernbedienung für einen Fernseher oder für einen anderen Broadcastempfänger zu integrieren. Ferner kann das Empfangsystem auch aus einem Rechner, zum Beispiel einem PC oder einem Palmtop, mit integriertem Radio, TV undloder Internetempfängermittel sowie mit Kommunikationsmitteln für ein Mobilfunknetz 8 bestehen. Wie später erklärt, kann aber das erfindungsgemässe Verfahren auch mit einem konventionellen Mobilfunkgerät 9 durchgeführt werden, z.B. mit einem GSM-Endgerät.

Das Empfangssystem 9 enthält ausserdem vorzugsweise bekannte Mittel, um SMS- (Short Message System) und/oder USSD- (Unstructured Supplementary Service Data) Kurzmeldungen zu senden und zu empfangen, sowie bekannte Filtermittel, um spezielle Kurzmeldungen zu erkennen und zwischenzuspeichern, vorzugsweise gemäss dem SICAP-Verfahren, das unter anderem im Patent EP 0689 368 B1 beschrieben ist. Verschlüsselung und Signierungsmittel sind ausserdem vorzugsweise vorhanden, um empfangene Kurzmeldungen zu entschlüsseln und um auszusendende Kurzmeldungen zu verschlüssein und zu signieren. Als Verschlüsselungsverfahren kann beispielsweise das TTP-Verfahren eingesetzt werden, oder auch Entschlüsselungsmittel, die nach einem Point-to-Point-Verfahren arbeiten.

Das Empfangssystem 9 kann eine Kurzmeldung mit einer Auftragsnummer an einen Server 13 durch das Mobilfunknetz 8 übermitteln. Der Server 13 verknüpft die empfangene Auftragsnummer mit Benutzeridentifikationsdaten aus einer Teilnehmerdatenbank 11. Diese Benutzeridentifikationsdaten enthalten mindestens die vollständige Adresse des Abonnenten. Vorzugsweise enthalten die Benutzeridentifikationsdaten ebenfalls die Sprache des Benutzers, seine Bankverbindung bzw. sein Kreditkartenunternehmen, abonnierte Dienste, usw. Die Teilnehmerdatenbank 11 ist vorzugsweise die Datenbank des Betreibers des Telekommunikationsnetzes 8 zur Verwaltung der Abonnenten. Ihr Inhalt ist im Prinzip also äusserst zuverlässig. Sie kann auch eine temporäre Adresse des Teilnehmers enthalten. In einer Variante enthält die Teilnehmerdatenbank die Benutzeridentifikationsdaten nur von den Benutzern, die das System der Erfindung abonniert haben.

Das Empfangssystem 9 enthält Benutzeridentifizierungsmittel, vorzugsweise Chipkartenlesemittel, um den Benutzer des Empfangssystems mit einer Identifizierungkarte zu identifizieren. Solche Chipkartenlesemittel sind unter anderem in GSM-Mobilgeräten üblich, die mit SIM-Karten (Subscriber Identification Module) versehen sind. Andere Identifizierungskarten, zum Beispiel Karten, die unter dem Begriff OpenCard bekannt sind, können aber auch je nach Empfangssystem angewendet werden.

Der Server 13 verknüpft dann mindestens einige der in der vom Benutzer eingegebenen Kurzmeldung enthaltenen Informationen mit den Benutzeridentifikationen, um die nicht vollständig übermittelte Identifizierung des Benutzers zu vervollständigen.

Der Server 13 ist mit einer Produkte-/Information-Lieferanten-Datenbank 10 verbunden. Über diese Datenbank werden die Funktionen des Systems gesteuert. Vorzugsweise enthält sie neu ein Benutzerprofil. Die im Server 13 verknüpften Daten werden mittels dieser Datenbank dem Logistikzentrum 12 des entsprechenden Lieferanten zugestellt, der die bestellten Produkte oder Informationen dann an den Benutzer 16 liefert.

Ein Data-Warehouse-Server 14 analysiert die vom Benutzer 9 empfangene Meldungen und erstellt daher Benutzerprofile, die ein Marketing auf der Ebene Point-to-Point erlauben. Die Benutzer können sich dann ein Benutzerprofil oder eine Gruppe von angebotenen Profilen auf ihre Identifizierungskarte 94 laden, damit sie beim Broadcastverfahren auch direkt angesprochen werden können.

Der Benutzer kann sich ein Profil auch selber bestellen und zuteilen lassen, zum Beispiel mit einer speziellen Auftragsmeldung oder online mit einem Rechner.

Der Prozess, der in den Elementen 9 bis 14 erfolgt, ist in der Patentanmeldung PCT/CH96/00464 (WO 98/28900), deren Inhalt hier übernommen wird, ausführlicher beschrieben.

Die Figur 2 zeigt die Struktur der Meldung 5. Die Auftragsnummer 52 selbst ist zusammen mit dem entsprechenden JAVA-Code 50 verpackt. Dieses Java-Applet wird von der Java-tauglichen SIM-Karte 94 im Mobilgerät 9 empfangen, die folglich einen interaktiven Prozess mit dem Benutzer ausführt. Der Java-Code 50 wird nur zwischen dem Aussender 1 und dem Mobilgerät übermittelt, damit dieser interaktive Prozess zwischen der Java-tauglichen SIM-Karte 9 und dem Benutzer erfolgt, jedoch nicht zwischen dem Mobilgerät 9 und dem Server 13. Statt Java können die Applets natürlich auch in einer anderen objekt-orientierten Computersprache geschrieben werden.

Die Meldung 5 umfasst ausserdem ein im Studio 1 erfasstes Benutzerprofil 510, mit dem die für den Benutzer interessanten Daten in der SIM-Karte 94 filtriert werden. Wenn die Erfindung zum Beispiel für den Wertpapierhandel eingesetzt wird, kann zum Beispiel das Benutzerprofil einem Segment von Wertpapieren in einem automatischen Handelsystem entsprechen. Die Datenverarbeitungsmittel in der SIM-Karte 9 können dann automatisch eine Kurzmeldung für den Server 13 vorbereiten, wenn Kaufsbeziehungsweise Verkaufssignale entstehen. Der Benutzer hat dann die Wahl, einen entsprechenden Prozess durchzuführen.

Das Benutzerprofil kann im Data-Warehouse 14 vom Benutzer selbst oder durch Kombination erstellt werden. Mit einem persönlichen Benutzerprofil wird es möglich, einem Benutzer gezielt die Produkte anzuzeigen, für die er sich auch wirklich interessiert.

Der Benutzer kann beispielsweise durch eine Kurzmeldung eine Liste von Profilen und Detailsegmenten vom 12 anfordern, die auf seinem Bildschirm 90 angezeigt wird. Alternativ kann auch ein Benutzerprofil online mit einem PC oder mit einem Rechner bestellt werden. Das bestellte Benutzerprofil wird zum Beispiel in einer Benutzerprofiletabelle im gesicherten Bereich der SIM-Karte 94 abgespeichert und dient der Selektion von Applets, die die interessanten Information enthalten. Die Benutzerprofiletabelle ist vorzugsweise vom Benutzer nicht direkt über das Mobilgerät veränderbar.

Das Feld 525 enthält nur einen Bezeichner F für die Auftragsnummer 52. Die Felder 526, 527 und 528 enthalten Trenner. Das Feld 521 enthält eine Produktlieferantenangabe für das angebotene Produkt oder für die angebotene Information. Dieser Bezeichner besteht vorzugsweise aus einer vordefinierten Abkürzung des Lieferantennamens. Damit der Benutzer diese Abkürzung verstehen kann, wird vorzugsweise im Applet 50 der komplette Lieferantenname als Linkfile mitübertragen (500).

Das Feld 522 enthält die Produktidentifizierung, zum Beispiel eine Produktnummer. Das angebotene Produkt entspricht vorzugsweise dem gleichzeitig ausgesandten Sendeblock 4. Wird zum Beispiel ein Musikstück im FM-Kanal gesandt, können gleichzeitig im Datenkanal oder bei DAB verschiedene dem Musikstück entsprechende Produkte als Option in einem Menü angeboten werden, zum Beispiel das Bestellen einer CD, oder von Musiknoten, oder von Eintrittskarten für ein Konzert, usw. Dieser vom Studio 1 gesteuerte Mechanismus kann auch dynamisch gestaltet werden.

Vorzugsweise wird zusätzlich zur Produktnummer 522 ein Linkfile 501 zu einer oder mehreren Produktidentifizierungen 502, 502', usw. im Klartext und in mehreren Sprachen im Applet 50 übertragen und gegebenenfalls auf dem Display 90 des Empfangssystems 9 angezeigt. Die Produktidentifizierung ist vorzugsweise mit einem Sprachflag 503, 503' usw. versehen. Damit wird ermöglicht, dass die Produktbezeichnung mit dem Sprachflag auf der benutzerspezifischen Java-SIM-Karte auf die Sprache des Benutzers gesetzt werden kann.

Das Feld 523 (CS) enthält eine Checksumme oder eine Paritätssumme, um allfällige Fehler im Feld 52 abzufangen. Tritt ein solcher Fehler auf der Ebene des Servers 13 auf, wird der Benutzer aufgefordert, seine Eingabe zu wiederholen.

Die Checksumme wird festgelegt durch irgendeinen bekannten Fehlerprüfungs- oder Fehlerkorrektur-Algorithmus aus den Feldern 521 und 522. Z.B. kann zum Festlegen des Wertes der Checksumme 523 ein Paritätskontrollealgorithmus verwendet werden. Die Anzahl der Zeichen der Checksumme hängt vom benützten Algorithmus und von der maximal akzeptierten Fehlerquote ab.

Das Feld 524 schliesslich enthält eine Angabe über die gewünschte Transaktion. Dieser Prozess kann interaktiv vom Benutzer gesteuert werden, um einzugeben, ob er ein Produkt bestellen möchte (Order), oder ob er beispielsweise nur Informationen anfordern möchte. Wenn das Empfangssystem auch mit dem Internet vernetzt ist, kann auch ein Code W eingegeben werden, um das Gerät direkt auf eine entsprechende WEB-Seite einzustellen. Mit einer Endgerätidentifikation IMEI im Empfangssystem kann das JAVA-Applet erkennen, ob das System Zugriff auf das Internet hat und ob der W-optioncode auch angeboten werden muss.

Ferner kann mit Optionen im Feld 524 die gewünschte Produktmenge (M) sowie die bevorzugte Zahlungsart (Z) ausgewählt werden.

Diese Informationsaufteilung in der Auftragskurzmeldung wird nur als Beispiel angegeben, denn andere Aufteilungen sind durchaus denkbar. Ausserdem können die verschiedenen Datenfelder vermischt, verschlüsselt und/oder signiert werden, um die Vertraulichkeit zu garantieren. Die Informationen können auch, aufgeteilt in verschiedene Kurzmeldungen, aufeinanderfolgend gesandt werden.

Die Figur 3 zeigt schematisch den Bildschirm 90 bei der Ausführung einer Meldung, welche das Filter passierte. In diesem Beispiel wird die gesamte Auftragsnummer 52 interaktiv dargestellt. Unter dem abgekürzten Lieferantenbezeichner 521 wird die vollständige Lieferantenidentifizierung 500 angezeigt. Mit einem Cursor 900 kann der Benutzer eines von mehreren Produkten 522, 522', 522",... in einer Listbox im Bereich 901 auswählen. Die Bezeichnung des angewählten Produktes wird ständig im Klartext im Feld 502 dargestellt. Ähnlich erlaubt das JAVA-Applet eine Auswahl der Transaktionmöglichkeiten (Bestellung oder Information), der gewünschten Menge (M) und der Zahlungsart (Z) mit einem Menü, wobei die angewählte Option stets im Klartext im Textbereich 902 des Bildschirms erläutert wird.

Wir werden jetzt den Prozessablauf näher beschreiben. Im Fall eines Mobilgerätes, das mit einem Radioempfänger kombiniert wird, werden Werbesendungen, Musikdarbietung, Informationen, etc. durch den Broadcastkanal 7 ausgesandt. Gleichzeitig wird auch im verfügbaren Datenkanal die Auftragsnummer 52, vorzugsweise mit Applet 50 verpackt, ausgesandt. Ist der Benutzer von einem Angebot oder von einem Musikstück angesprochen, kann er auf die F-Taste 92 drücken, um die Ausführung des Applets und die Bildschirmanzeige von Figur 3 zu aktivieren. Mit dem Cursor kann der Benutzer dann eine Option zum Beispiel in den Listboxen auswählen und auf diese Weise einen Befehl eingeben; je nach Lieferant kann auch nur eine einzige Option, zum Beispiel ein einziges Produkt, das man nur bestellen kann, angezeigt werden.

Wählt der Benutzer einen Transaktionscode, der nicht nur Informationen berifft, folgt vorzugsweise ein interaktiver Prozess, damit die Authentizität des Benutzers gesichert werden kann. Dieser Prozess kann direkt auf der Karte 94 erfolgen, zum Beispiel mittels TTP- (Trusted Third Party) oder PTP- (Point to Point) Ressourcen auf der Karte, oder interaktiv in einem nicht dargestellten Security Server.

Im Fall eines Mobilgeräts, das mit einem Fernsehempfänger oder mit einem multifunktionalen Rechner kombiniert ist, läuft der Prozess analog. In diesem Fall kann aber das Empfangssystem auch mit dem Internet vernetzt sein, und WEB-Seiten darstellen. Damit kann das System direkt auf die entsprechende Web-Seite eingestellt werden.

Das erfindunsgemässe Verfahren kann auch mit ganz normalen Mobilgeräten, die keinen zusätzlichen Broadcastkanalempfänger enthalten, angewendet werden, wie schon mit dem Pfeil 15 auf Figur 1 angedeutet. In diesem Fall werden Meldungen von einer Zentrale 2 durch das normale Mobilfunknetz 8 im Broadcastverfahren an mehrere oder alle Benutzer ausgesandt. In dieser Variante ist es sinnvoll, mit Benutzerprofilen zu arbeiten, damit die Information nur an die dafür interessierten Benutzer gelangt, beziehungsweise nur an solche, die einen entsprechenden Dienst abonniert haben.

Wir werden jetzt mit Hilfe der Figur 4 das Verfahren beschreiben, das im Empfangssystem 9 beim Empfang einer Meldung 5 ausgeführt wird.

Das Empfangssystem verfügt über Empfangsmittel, um ein durch einen Broadcastkanal ausgesandtes Mediaprogramm und programmbegleitende Daten zu empfangen, und über Wiedergabemittel, um das empfangene Mediaprogram dem Benutzer wiederzugeben. Damit kann das Empfangssystem als programmbegleitende Daten übertragene Meldungen 5 und Applets 50 empfangen (Schritt 20).

Die empfangenen Meldungen 5 werden dann ausgewertet, wobei diese Auswertung bereits erfolgt, wenn der Mobilfunkteil des Empfangssystems ausgeschaltet oder im Stand-by-Modus ist. Wird eine Meldung mit einer Auftragsnummer 52 empfangen (bezeichnet mit dem Bezeichner 525), wird das Benutzerprofil ausgewertet (Test 21). Wenn die empfangene Auftragsnummer keinem Kundenprofil entspricht, wird der Prozess beendet (Schritt 23); sonst wird dieser Code weiterbearbeitet. Ist das Mobilgerät eingeschaltet (Test 24), wird das Applet 50 direkt ausgeführt und die übermittelte Information gemäss Figur 3 direkt auf der Anzeige 90 angezeigt (Schritt 25). Der Benutzer kann dann, wie oben beschrieben, zum Beispiel Produkte bestellen oder Informationen anfordern (Schritt 29).

Ist das Mobilgerät dagegen ausgeschaltet, wird die empfangene Meldung 5 oder nur das Applet 50 in einem nicht dargestellten Buffer auf der SIM-Karte 94 oder im Empfangssystem 9 abgelegt (Schritt 26). Erst wenn das Mobilgerät später eingeschaltet wird (Schritt 27), wird das Applet 50 ausgeführt und die Information angezeigt (Schritt 28), damit der Benutzer Produkte bestellen oder Informationen anfordern kann (Schritt 29).

## Patentansprüche

1. Telekommunikationsverfahren, das folgende Schritte umfasst:
Empfang von in einem Broadcastkanal (7; 8) ausgesandten digitalen Daten (5), die als programmbegleitende digitale Daten (5) in einem Mediaprogramm (4) übertragen werden, durch ein Telekommunikationsmobilgerät (9), welches einen Radioempfänger und/oder einen Fernsehempfänger umfasst, und welches Telekommunikationsmobilgerät (9) eine Identifizierungskarte (94) umfasst, mit der der Benutzer des Telekommunikationsmobilgeräts (9) identifiziert wird,
Anzeige von Informationen, die den empfangenen digitalen Daten entsprechen, auf einer Anzeige (90) des Telekommunikationsmobilgeräts (9),
Eingabe eines Befehls durch den Benutzer,
Vorbereitung einer dem eingegebenen Befehl entsprechenden Meldung, wobei die vorbereitete Meldung mindestens ein Datenfeld (521, 522, 524) aus den empfangenen digitalen Daten (5) sowie eine aus der ldentifizierungskarte ermittelte Identifizierung des Benutzers umfasst,
Sendung der vorbereiteten Meldung durch ein Mobilfunknetz (8).

2. Telekommunikationsverfahren gemäss Anspruch 1, dadurch gekennzeichnet, dass das genannte Mediaprogramm (4) vom Telekommunikationsmobilgerät (9) wiedergegeben wird.

3. Telekommunikationsverfahren gemäss einem der vorhergehenden Ansprüche, dadurch gekennzeichnet, dass die angezeigten Informationen mindestens ein Menü enthalten, aus dem ein Befehl ausgewählt werden kann.

4. Telekommunikationsverfahren gemäss einem der vorhergehenden Ansprüche, dadurch gekennzeichnet, dass die digitalen Daten Applets (50) enthalten können, die vom Telekommunikationsmobilgerät (9) ausgeführt werden.

5. Telekommunikationsverfahren gemäss einem der vorhergehenden Ansprüche, dadurch gekennzeichnet, dass, wenn die zur Bearbeitung und Anzeige dieser Daten benötigten Komponenten ausgeschaltet sind, die empfangenen digitalen Daten in einem Buffer zwischengespeichert werden und erst beim Einschalten dieser Komponenten bearbeitet werden.

6. Telekommunikationsverfahren gemäss einem der vorhergehenden Ansprüche, dadurch gekennzeichnet, dass die empfangenen digitalen Daten in Meldungen (5) verpackt werden, die zuerst ausgewertet werden, um festzustellen, ob sie angezeigt werden müssen.

7. Telekommunikationsverfahren gemäss Anspruch 6, dadurch gekennzeichnet, dass die empfangenen Meldungen (5), die nicht denn Interesse des Benutzers entsprechen, mit Hilfe eines im Speicherbereich des Telekommunikationsmobilgeräts (9) gespeicherten Benutzerprofils aussortiert werden.

8. Telekommunikationsverfahren gemäss einem der vorhergehenden Ansprüche, dadurch gekennzeichnet, dass die digitalen Daten (5) in einem Radiokanal (7) ausgesandt werden.

9. Telekommunikationsverfahren gemäss einem der vorhergehenden Ansprüche, dadurch gekennzeichnet, dass die digitalen Daten (5) in einem TV-Kanal (7) ausgesandt werden.

10. Telekommunikationsverfahren gemäss einem der vorhergehenden Ansprüche, dadurch gekennzeichnet, dass die vorbereitete Meldung eine SMS-Meldung ist.

11. Telekommunikationsverfahren gemäss einem der vorhergehenden Ansprüche, dadurch gekennzeichnet, dass die vorbereitete Meldung eine USSD-Meldung ist

12. Telekommunikationsverfahren gemäss einem der vorhergehenden Ansprüche, dadurch gekennzeichnet, dass die vorbereitete Meldung signiert wird.

13. Telekommunikationsverfahren gemäss einem der vorhergehenden Ansprüche, dadurch gekennzeichnet, dass die vorbereitete Meldung verschlüsselt wird.

14. Telekommunikationsmobilgerät (9) welches Mobilfunkkomponenten umfasst, mit denen das Telekommunikationsmobilgerät (9) in einem Mobilfunknetz (8) eingesetzt werden kann, und welches Telekommunikationsmobilgerät (9) eine Identifizierungskarte (94) umfasst, um den Benutzer des Telekommunikationsmobilgeräts (9) zu identifizieren, dadurch gekennzeichnet, dass es zudem umfasst:
einen Radioempfänger und/oder einen Fernsehempfänger, um ein durch einen Broadcastkanal (7) ausgesandtes Mediaprogramm (4) und programmbegleitende Daten (5) zu empfangen,
Wiedergabemittel (90, 95), um das empfangene Mediaprogramm dem Benutzer wiederzugeben,
Meldungsvorbereitungsmittel, um Meldungen, die mindestens ein Datenfeld (521, 522, 524) aus den programmbegleitenden Daten (5) sowie eine Identifizierung des Benutzers umfassen, vorzubereiten und in das Mobilfunknetz (8) zu senden.

15. Telekommunikationsmobilgerät (9) gemäss Anspruch 14, dadurch gekennzeichnet, dass die Mobilfunkkomponenten ein GSM-Mobilgerät umfassen.

16. Telekommunikationsmobilgerät (9) gemäss einem der Ansprüche 14 oder 15, dadurch gekennzeichnet, dass die Identifizierungskarte eine SIM-Karte (94) ist, die in den programmbegleitenden Daten (5) übertragene Applets (50) ausführen kann.

17. Telekommunikationsmobilgerät (9) gemäss einem der Ansprüche 14 bis 16, dadurch gekennzeichnet, dass die Meldungsvorbereitungsmittel SMS-Meldungen vorbereiten und senden können.

18. Telekommunikationsmobilgerät (9) gemäss einem der Ansprüche 14 bis 17, dadurch gekennzeichnet, dass die Meldungsvorbereitungsmittel USSD-Meldungen vorbereiten und senden können.

19. Telekommunikationsmobilgerät (9) gemäss einem der Ansprüche 14 bis 18, dadurch gekennzeichnet, dass es eine Taste (92) umfasst, um die Anzeige von Informationen, die den empfangenen digitalen Daten entsprechen, auf einer Anzeige (90) des Telekommunikationsmobilgeräts (9) zu veranlassen.

## Claims

1. Telecommunication method comprising the following steps:
receiving by means of a suitable telecommunications mobile device (9), which contains a radio receiver and/or a television receiver, digital data (5) sent out over a broadcast channel (7, 8), which data are transmitted as program-accompanying data (5) in a media program (4), the telecommunications mobile device including an identification card (94) with which the user of the telecommunications mobile device (9) is identified,
displaying information, corresponding to the received digital data, on a display (90) of the telecommunications mobile device (9),
entering of a command by the user,
preparing a message corresponding to the entered command, the prepared message including at least one data field (521, 522, 524) from the digital data (5) received and an identification of the user determined from the identification card,
sending the prepared message over a mobile radio network (8).

2. Telecommunication method in accordance with claim 1, characterised in that the said media program (4) is reproduced by the telecommunications mobile device (9).

3. Telecommunication method in accordance with one of the preceding claims, characterised in that the displayed information contains at least one menu from which a command can be selected.

4. Telecommunication method in accordance with one of the preceding claims, characterised in that the digital data can contain applets (50) which are executed by the telecommunications mobile device (9).

5. Telecommunication method in accordance with one of the preceding claims, characterised in that, when the components needed for processing and displaying these data are switched off, the digital data received are temporarily stored in a buffer and not processed until these components are switched on.

6. Telecommunication method in accordance with one of the preceding claims, characterised in that the digital data received are packed in messages (5) which are first evaluated in order to determine whether they must be displayed.

7. Telecommunication method in accordance with claim 6, characterised in that the received messages (5) which are not of interest to the user are sorted out with the aid of a user profile stored in the memory of the telecommunications mobile device (9).

8. Telecommunication method in accordance with one of the preceding claims, characterised in that the digital data (5) are transmitted in a radio channel (7).

9. Telecommunication method in accordance with one of the preceding claims, characterised in that the digital data (5) are transmitted in a TV channel (7).

10. Telecommunication method in accordance with one of the preceding claims, characterised in that the prepared message is a SMS message.

11. Telecommunication method in accordance with one of the preceding claims, characterised in that the prepared message is a USSD message.

12. Telecommunication method in accordance with one of the preceding claims, characterised in that the prepared message is signed.

13. Telecommunication method in accordance with one of the preceding claims, characterised in that the prepared message is encrypted.

14. Telecommunications mobile device (9) comprising mobile radio components by means of which the telecommunications mobile device (9) can be utilised in a mobile radio network (8), and which telecommunications mobile device (9) comprises an identification card (94) in order to identify the user of the telecommunications mobile device (9), characterised in that it further comprises:
a radio receiver and/or a television receiver for receiving a media program (4), sent out over a broadcast channel (7), and program-accompanying data (5),
reproducing means (90, 95) for playing back to the user the media program received,
message-preparing means for preparing and sending over the mobile radio network (8) messages including at least one data field (521, 522, 524) from the program-accompanying data (5) and an identification of the user.

15. Telecommunications mobile device (9) in accordance with claim 14, characterised in that the mobile radio components comprise a GSM mobile device.

16. Telecommunications mobile device (9) in accordance with one of the claims 14 or 15, characterised in that the identification card is a SIM card (94) capable of executing the applets (50) transmitted in the program-accompanying data (5).

17. Telecommunications mobile device (9) in accordance with one of the claims 14 to 16, characterised in that the message-preparing means are capable of preparing and sending SMS messages.

18. Telecommunications mobile device (9) in accordance with one of the claims 14 to 17, characterised in that the message-preparing means are capable of preparing and sending USSD messages.

19. Telecommunications mobile device (9) in accordance with one of the claims 14 to 18, further comprising a key (92) for causing information, corresponding to the digital data received, to be displayed on a display (90) of the telecommunications mobile device (9).

## Revendications

1. Procédé de télécommunications comprenant les opérations suivantes :
Réception de données numériques (5), émises sur un canal de télédiffusion (7, 8) et qui sont transmises dans un programme de média (4) en tant que données numériques (5) accompagnant le programme, par un appareil mobile de télécommunications (9) qui comprend un récepteur radiophonique ou un téléviseur, ou les deux, cet appareil mobile de télécommunications (9) comportant une carte d'identification (94) grâce à laquelle l'utilisateur de l'appareil mobile de télécommunications (9) est identifié,
affichage de renseignements correspondant aux données numériques reçues, sur un dispositif d'affichage (90) de l'appareil mobile de télécommunications (9),
introduction d'un ordre par l'utilisateur,
préparation d'un message correspondant à l'ordre introduit, le message préparé comportant au moins un champ de données (521, 522, 524) provenant des données numériques (5) reçues ainsi qu'une identification de l'utilisateur établie à partir de la carte d'identification,
envoi du message préparé dans un réseau de téléphonie mobile (8).

2. Procédé de télécommunications selon la première revendication, caractérisé en ce que le programme de média (4) mentionné est reproduit par l'appareil mobile de télécommunications (9).

3. Procédé de télécommunications selon l'une des revendications précédentes, caractérisé en ce que les renseignements affichés comprennent au moins un menu dans lequel on peut choisir un ordre.

4. Procédé de télécommunications selon l'une des revendications précédentes, caractérisé en ce que les données numériques peuvent contenir des applets (50) qui sont exécutés par l'appareil mobile de télécommunications (9).

5. Procédé de télécommunications selon l'une des revendications précédentes, caractérisé en ce que, lorsque les éléments constitutifs nécessaires au traitement et à l'affichage de ces données sont mis hors tension, les données numériques reçues sont mises en mémoire temporairement dans une mémoire intermédiaire et traitées seulement lors de la mise sous tension de ces éléments constitutifs.

6. Procédé de télécommunications selon l'une des revendications précédentes, caractérisé en ce que les données numériques reçues sont comprimées dans des messages (5) qui sont d'abord dépouillés afin d'établir s'il est nécessaire de les afficher.

7. Procédé de télécommunications selon la revendication 6, caractérisé en ce que les messages (5) reçus qui ne correspondent pas à ce qui intéresse l'utilisateur sont éliminés à l'aide d'un profil d'utilisateur enregistré dans la partie mémoire de l'appareil mobile de télécommunications (9).

8. Procédé de télécommunications selon l'une des revendications précédentes, caractérisé en ce que les données numériques (5) sont émises sur un canal radio (7).

9. Procédé de télécommunications selon l'une des revendications précédentes, caractérisé en ce que les données numériques (5) sont émises sur un canal de télévision (7).

10. Procédé de télécommunications selon l'une des revendications précédentes, caractérisé en ce que le message préparé est un message SMS.

11. Procédé de télécommunications selon l'une des revendications précédentes, caractérisé en ce que le message préparé est un message USSD.

12. Procédé de télécommunications selon l'une des revendications précédentes, caractérisé en ce que le message préparé est signé.

13. Procédé de télécommunications selon l'une des revendications précédentes, caractérisé en ce que le message préparé est crypté.

14. Appareil mobile de télécommunications (9) comprenant des éléments constitutifs de téléphonie mobile qui permettent de mettre en oeuvre cet appareil mobile de télécommunications (9) dans un réseau de téléphonie mobile (8), cet appareil mobile de télécommunications (9) comportant une carte d'identification (94) servant à identifier l'utilisateur de l'appareil mobile de télécommunications (9), caractérisé en ce qu'il comprend en outre :
un récepteur radiophonique ou un téléviseur, ou les deux, servant à recevoir un programme de média (4) envoyé sur un canal de télédiffusion (7) et des données (5) accompagnant le programme,
des moyens de reproduction (90, 95) servant à reproduire le programme de média pour l'utilisateur,
des moyens de préparation des messages servant à préparer des messages qui comportent au moins un champ de données (521, 522, 524) provenant des données accompagnant le programme (5) ainsi qu'une identification de l'utilisateur, et à envoyer ces messages dans le réseau de téléphonie mobile (8).

15. Appareil mobile de télécommunications (9) selon la revendication 14, caractérisé en ce que les éléments constitutifs de téléphonie mobile comprennent un appareil mobile GSM.

16. Appareil mobile de télécommunications (9) selon la revendication 14 ou 15, caractérisé en ce que la carte d'identification est une carte MIA, module d'identification d'abonné (ou SIM) (94) qui peut exécuter des applets (50) transmis dans les données accompagnant le programme (5).

17. Appareil mobile de télécommunications (9) selon l'une des revendications 14 à 16, caractérisé en ce que les moyens de préparation de messages peuvent préparer et envoyer des messages SMS.

18. Appareil mobile de télécommunications (9) selon l'une des revendications 14 à 17, caractérisé en ce que les moyens de préparation de messages peuvent préparer et envoyer des messages USSD.

19. Appareil mobile de télécommunications (9) selon l'une des revendications 14 à 18, caractérisé en ce qu'il comprend une touche (92) servant à déclencher l'affichage de renseignements correspondant aux données numériques reçues, sur un dispositif d'affichage (90) de l'appareil mobile de télécommunications (9).
